# EUROPÄISCHE PATENTSCHRIFT

(11) **EP 4 105 397 B1**
(45) Veröffentlichungstag und Bekanntmachung des Hinweises auf die Patenterteilung: **23.07.2025**
(21) Anmeldenummer: 21180247.5
(22) Anmeldetag: 18.06.2021
(51) Int. Cl.: E03C 1/14, E03C 1/182, E03C 1/22, E03C 1/26

(54) **SANITÄRANORDNUNG, SYSTEM MIT EINER SOLCHEN UND VERFAHREN ZUR EINSTELLUNG EINES BLENDENELEMENTS AN EINEM SANITÄRARTIKEL**
SANITARY ASSEMBLY, SYSTEM COMPRISING THE SAME, AND METHOD OF ADJUSTING A COVER ON A SANITARY ARTICLE
ARRANGEMENT SANITAIRE, SYSTEME COMPRENANT UN TEL ARRANGEMENT, ET PROCEDE DE AJUSTAGE D'UN MASQUE À UN APPAREIL SANITAIRE

(43) Veröffentlichungstag der Anmeldung: 21.12.2022
(73) Patentinhaber: Geberit International AG, 8645 Jona (CH)
(72) Erfinder: OBERHOLZER, Marco, 8733 Eschenbach (CH); DÜRING, Roman, 8718 Schänis (CH)
(74) Vertreter: Frischknecht, Harry Ralph

(56) Entgegenhaltungen:
- EP-A1- 3 546 664
- EP-B1- 2 728 078
- US-A1- 2014 352 810
- US-A1- 2017 233 990
- US-A1- 2019 376 269
- US-A1- 2021 123 222
- US-B1- 10 550 563

## Beschreibung

### TECHNISCHES GEBIET

Die vorliegende Erfindung betrifft eine Sanitäranordnung nach dem Oberbegriff von Anspruch 1 sowie ein System nach Anspruch 13 und ein Verfahren nach Anspruch 15.

### STAND DER TECHNIK

Aus der EP 3 546 664 ist ein Sanitärartikel mit einem Blendenelement, das in einer Abflussöffnung angeordnet ist, bekannt geworden. Das Blendenelement ist an einem in die Abflussöffnung eingesetzten Lagerelement einstellbar gelagert. Für die Einstellung sind drei Lagerstellen einstellbar ausgebildet, so dass die Lage des Blendenelements relativ zur Abflussöffnung festlegbar ist.

Die Einstellbarkeit der Lage eines Blendenelements hat sich als sehr wichtig erwiesen. Dies insbesondere im Hinblick auf die grossen Masstoleranzen, die sich bei der Herstellung von keramischen Sanitärartikeln ergeben.

### DARSTELLUNG DER ERFINDUNG

Ausgehend von diesem Stand der Technik liegt der Erfindung eine Aufgabe zugrunde, eine Sanitäranordnung, insbesondere eine Waschtischanordnung, anzugeben, welche die Nachteile des Standes der Technik überwindet. Insbesondere ist es eine Aufgabe der vorliegenden Erfindung, eine alternative Einstellmöglichkeit anzugeben.

Diese Aufgabe löst der Gegenstand von Anspruch 1. Demgemäss umfasst eine Sanitäranordnung, insbesondere eine Waschtischanordnung, einen Sanitärartikel mit einem Wasserbecken, einem Hohlraum und einem Ablaufdurchgang, der sich vom Wasserbecken in den Hohlraum erstreckt, ein in den Ablaufdurchgang eingesetztes Blendenelement, welches den Ablaufdurchgang mindestens teilweise verblendet, und ein vom Hohlraum her in den Ablaufdurchgang einragendes Lagerelement zur Lagerung des Blendenelements. Am Lagerelement ist mindestens ein Einstellelement zur Einstellung der Lage des Blendenelements im Ablaufdurchgang angeordnet. Über das mindestens eine Einstellelement kann das Blendenelement im Ablaufdurchgang ausgerichtet werden. Das Einstellelement definiert eine Mittelachse. Die Mittelachse ist eine Bezugsachse für die Einstellbewegungen. Das Einstellelement weist für die Einstellung der Lage des Blendenelements quer zur Mittelachse ein Exzenterelement mit einer um die Mittelachse exzentrisch verlaufenden Anschlagsfläche. Die exzentrisch verlaufende Anschlagsfläche ist mit einer ersten Anschlagsfläche am Blendenelement in Kontakt, wobei das Exzenterelement um die Mittelachse verschwenkbar ist, derart, dass je nach Lage des Exzenterelements die Lage der Kontaktstelle zwischen der exzentrisch verlaufenden Anschlagsfläche und der ersten Anschlagsfläche einstellbar ist, so dass die Höhenlage des Blendenelements im Ablaufdurchgang einstellbar ist. Mit dem Exzenterelement lässt sich demnach die Höhenlage des Blendenelements im Ablaufdurchgang einstellen. Die Höhenlage ist dabei in Einbaulage gesehen im Wesentlichen in Richtung der Vertikalen zu verstehen. Für die Einstellung der Lage des Blendenelements in Richtung der Mittelachse weist das Blendenelement ein sich in Richtung der Mittelachse verschiebbares Anschlagselement mit einer anschlagselementseitigen Anschlagsfläche auf. Die anschlagselementseitige Anschlagsfläche ist mit einer zweiten Anschlagsfläche am Blendenelement in Kontakt, derart, dass je nach Lage des Anschlagselements die Lage der Kontaktstelle zwischen der anschlagselementseitigen Anschlagsfläche und der zweiten Anschlagsfläche einstellbar ist. Mit dem Anschlagselement lässt sich die Tiefenlage des Blendenelements im Ablaufdurchgang einstellen. Die Tiefenlage ist quer zur Höhenlage orientiert.

Durch die Anordnung vom Exzenterelement und vom Anschlagselement wird eine strukturell einfach ausgebildete Lagerstruktur geschaffen, welche eine Einstellung der Höhenlage und Tiefenlage des Blendenelements im Ablaufdurchgang erlaubt. Das Exzenterelement weist zudem den Vorteil auf, dass eine einfache Einstellmöglichkeit geschaffen wird, weil das Exzenterelement durch eine einzige Drehung um die eigene Achse eingestellt werden kann. Über diese einzige Drehung sind alle bezüglich der Höhe gesehen nötigen Einstellpositionen erreichbar.

Die Mittelachse erstreckt sich vom Hohlraum her gesehen in den Ablaufdurchgang hinein.

Der Sanitärartikel ist vorzugsweise ein Waschtisch. Der Sanitärartikel kann aber auch ein Duschablauf oder ein anderer Sanitärartikel sein.

Vorzugsweise liegen die genannten Anschlagsflächen vor einer Frontseite des Lagerelements, welche Frontseite dem Ablaufdurchgang zugewandt ist. Weiter sind das Exzenterelement und das Einstellelement von einer Rückseite des Lagerelements betätigbar, welche Rückseite dem Hohlraum zugewandt ist.

Durch die Betätigung von Seiten des Hohlraums her ergeht der Vorteil, dass die Betätigung des Exzenterelements und des Einstellelements bei montiertem Sanitärartikel nicht mehr möglich ist, weil die Zugänglichkeit der besagten Elemente für deren Einstellung verhindert wird.

Diese Ausbildung erlaubt die Einstellung der Lage des Blendenelements werkseitig und verhindert, dass ein Benutzer bei Reinigungsarbeiten, bei welchen das Blendenelement ausgebaut wird, die Lage der Anschläge absichtlich oder unabsichtlich verstellt.

Vorzugsweise weist das Lagerelement einen Durchgang auf, durch welchen Abschnitte des Exzenterelements und Abschnitte des Anschlagselements hindurchgeführt werden. Die Anordnung umfasst weiterhin Dichtungselemente, welche derart angeordnet sind, dass durch die Durchbrüche kein Wasser von der Frontseite zur Rückseite gelangen kann.

Besonders bevorzugt ist das Lagerelement derart ausgebildet, dass es sich über die gesamte lichte Weite des Ablaufdurchgangs erstreckt und so als Ablaufelement ausgebildet ist. In diesem Fall weist das Lagerelement mindestens die unten genannte Abflussöffnung auf. Das Abwasser fliesst aus dem Wasserbecken durch den Ablaufdurchgang und dann in die Abflussöffnung, von wo das Abwasser dann in ein Abflussrohr geführt wird.

Vorzugsweise steht das Exzenterelement in einer Ausgangslage an einem Anschlag an und ist von diesem Anschlag weg verschwenkbar, wobei der maximale Schwenkwinkel vorzugsweise maximal 180° ist.

Vorzugsweise weist das Blendenelement einen Kammabschnitt auf, welcher Kammabschnitt an einer Grundfläche des Ablaufdurchgangs ansteht. Der Kammabschnitt dient dazu, Haare und andere Fremdkörper vor dem bzw. kurz nach dem Eintritt in den Ablaufdurchgang aufzufangen, so dass diese bei Reinigungsarbeiten leicht entfernbar sind.

Das Blendenelement liegt demnach zwischen der Grundfläche und der exzentrischen Anschlagsfläche und wird so im Ablaufdurchgang gehalten. Mit anderen Worten ausgedrückt: Die Blende ist über den Kontakt zwischen dem Blendenelement, insbesondere dem unten genannten Kammabschnitt, und der Grundfläche des Sanitärartikels gelagert. Durch das Eigengewicht der Blende neigt sie sich nach vorne in Richtung des Wasserbeckens, dadurch wird die Anschlagsfläche der Blende bis zur Anschlagsfläche des Exzenterelements angehoben. Das Exzenterelement übernimmt die Niederhaltung der Blende. Mit anderen Worten gesagt, sorgt das Exzenterelement dafür, dass das Blendenelement in Kontakt mit der Grundfläche gehalten wird.

Besonders bevorzugt ist das Blendenelement zweiteilig mit einem Frontelement und einem den Kammabschnitt aufweisendem Kammelement ausgebildet. Das Frontelement und das Kammelement sind über eine Längsführung verbunden, derart, dass das Frontelement und das Kammelement in Richtung der Längsführung relativ zueinander verschiebbar sind.

Vorzugsweise erstreckt sich die Längsführung quer zur Mittelachse, so dass das Frontelement, welches vom Wasserbecken her sichtbar ist, seitlich ausgerichtet werden kann.

Vorzugsweise ist das Blendenelement über eine magnetische Haltekraft zur zweiten Anschlagsfläche fixiert.

Vorzugsweise weist das Blendenelement einen Magneten auf und das Anschlagselement ist aus einem ferromagnetischen Werkstoff, wie Stahl.

Vorzugsweise ist das Blendenelement aus Kunststoff und der Magnet ist im Kunststoff eingelassen, so dass der Magnet durch das Blendenelement vollständig umgeben ist.

Vorzugsweise ist das Exzenterelement über eine erste Schraube verschwenkbar, wobei die erste Schraube eine Werkzeugaufnahmestruktur aufweist, welche von der Rückseite des Lagerelements zugänglich ist.

Vorzugsweise greift die erste Schraube mit einem Aussengewinde in eine am Exzenterelement angeordnete Lagerstelle ein, wobei zwischen dem Aussengewinde und der Lagerstelle ein Rutschelement angeordnet ist. Das Rutschelement ist derart ausgebildet, dass bei Erreichen einer Endlage das Rutschelement derart durchrutscht, dass eine weitere Drehung der Schraube keine weitere Drehung des Exzenterelements bewirkt. Vielmehr fixiert die Schraube die eingestellte Position des Exzenterelements.

Vorzugsweise weist die erste Schraube einen Schraubenkopf auf, wobei zwischen dem Schraubenkopf und der Rückseite des Lagerelements eine Dichtung angeordnet ist.

Vorzugsweise wird die zweite Anschlagsfläche durch eine Frontfläche einer zweiten Schraube bereitgestellt, wobei die zweite Schraube eine Werkzeugaufnahmestruktur aufweist, welche von der Rückseite des Lagerelements zugänglich ist. Die Werkzeugaufnahmestruktur ist vorzugsweise ein Innensechskant.

Vorzugsweise ist die zweite Schraube mit ihrem Aussengewinde in einem Innengewinde in der ersten Schraube gelagert. Auf dem Aussengewinde und/oder dem Innengewinde ist vorzugsweise eine Dichtschicht aufgebracht. Die Dichtschicht stellt dabei eines der oben genannten Dichtungselemente bereit.

Durch die Anordnung der zweiten Schraube in der ersten Schraube ergeht der Vorteil einer kompakten Ausbildung.

Das Innengewinde der ersten Schraube erstreckt sich vollständig durch die erste Schraube hindurch, so dass gegenüber des Schraubenkopfs der ersten Schraube die zweite Schraube mit ihrer Anschlagsfläche aus der ersten Schraube hinaus ragen kann.

Vorzugsweise sind am Lagerelement zwei der besagten Einstellelemente beabstandet zueinander angeordnet. Die Einstellelemente wirken dabei auf entsprechende Anschlagsflächen am Blendenelement ein.

Vorzugsweise weist das Lagerelement weiterhin eine Abflussöffnung auf, die mit einem Verschlussorgan verschliess- und öffnenbar ist. Das Verschlussorgan ist beispielsweise ein Ventilstössel oder eine Ventilklappe.

Vorzugsweise weist das Lagerelement weiterhin einen Überlaufkanal mit einer Überlaufkante auf. Der Überlaufkanal liegt dabei im Wesentlichen im Bereich der Rückseite vom Lagerelement und ist über eine Überlauföffnung im Lagerelement zugänglich.

Ein System umfasst eine Sanitäranordnung nach obiger Beschreibung und eine Einstelllehre. Die Einstelllehre ist in den Ablaufdurchgang einsetzbar, wobei das Exzenterelement und das Anschlagselement auf korrespondierende Einstellflächen an der Einstelllehre bewegbar sind, derart, dass die Lage des Exzenterelements und des Anschlagselements für die ausgerichtete Lagerung des Blendenelements einstellbar ist. Die Einstelllehre wird nur für die Einstellung des Exzenterelements und des Anschlagselements und kann nach erfolgter Einstellung wieder entfernt werden.

Vorzugsweise weist die Einstelllehre eine obere Anschlagsfläche zum Anschlag an die Wandung des Sanitärartikels, welche sich vom Ablaufdurchgang nach oben hin erstreckt, und eine untere Anschlagsfläche zum Anschlag an eine Grundfläche des Ablaufdurchgangs auf.

Ein Verfahren zur Einstellung eines Blendenelements an einem Sanitärartikel nach obiger Beschreibung ist dadurch charakterisiert, dass in einem ersten Schritt eine Einstelllehre in den Ablaufdurchgang eingesetzt wird, dass in einem zweiten Schritt das Exzenterelement und das Anschlagselement auf korrespondierende Einstellflächen an der Einstelllehre bewegt werden, dass in einem dritten Schritt die Einstelllehre aus dem Ablaufdurchgang entfernt wird, und dass in einem vierten Schritt das Blendenelement in den Ablaufdurchgang eingesetzt wird.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Sanitäranordnung nach einer bevorzugten Ausführungsform in der Gestalt eines Waschtisches;
- Fig. 2: eine perspektivische Ansicht eines Lagerelements für die Lagerung eines Blendenelements am Waschtisch der Figur 1;
- Fig. 3: eine perspektivische Ansicht des Waschtischs gemäss Figur 1 von hinten;
- Fig. 4a: eine Schnittdarstellung durch den Ablaufbereich des Waschtischs gemäss den vorhergehenden Figuren mit eingesetztem Blendenelement;
- Fig. 4b: eine Detailansicht der Figur 4a;
- Fig. 5: eine Schnittdarstellung durch ein Einstellelement zur Einstellung der Lage des Blendenelements gemäss den vorhergehenden Figuren;
- Fig. 6: eine Schnittdarstellung gemäss Figur 5 von einer anderen Perspektive;
- Fig. 7a: eine Schnittdarstellung durch den Ablaufbereich des Waschtischs gemäss den vorhergehenden Figuren mit einer Einstellehre;
- Fig. 7b: eine Detailansicht der Figur 7a;
- Fig. 8a: eine Schnittdarstellung gemäss Figur 7a mit teilweise eingestelltem Einstellelement;
- Fig. 8b: eine Detailansicht der Figur 8a;
- Fig. 9a: eine Schnittdarstellung gemäss Figur 7a mit eingestelltem Einstellelement; und
- Fig. 9b: eine Detailansicht der Figur 9a.

### BESCHREIBUNG BEVORZUGTER AUSFÜHRUNGSFORMEN

In den Figuren wird eine erfindungsgemässe Sanitäranordnung gezeigt. Die Sanitäranordnung ist in der gezeigten Ausführungsform eine Waschtischanordnung. Die Sanitäranordnung umfasst einen Sanitärartikel 1, ein Blendenelement 5 und ein Lagerelement 6 zur Lagerung des Blendenelements 5.

Der Sanitärartikel 1 ist, wie erwähnt, in der Gestalt eines Waschtisches ausgebildet und umfasst ein Wasserbecken 2, einen Hohlraum 3 und einen Ablaufdurchgang 4. Der Ablaufdurchgang 4 erstreckt sich vom Wasserbecken 2 zum Hohlraum 3. In einer anderen Ausführungsform wäre es auch denkbar, dass der Sanitärartikel 1 eine Duschfläche oder eine Duschtasse ist, wobei das Wasserbecken 2 im Wesentlichen durch die Duschfläche bzw. die Duschtasse bereitgestellt wird und der Hohlraum typischerweise hinter einer Vorwand liegt. Der Ablaufdurchgang würde sich dann durch die Vorwand hindurch erstrecken.

Das Blendenelement 5 ist in den Ablaufdurchgang 4 einsetzbar und verblendet im eingesetzten Zustand den Ablaufdurchgang 4. Durch diese Verblendung wird sichergestellt, dass ein Benutzer nicht durch den Ablaufdurchgang 4 in den Hohlraum 3 sehen kann. Es kann eine optisch ansprechende Verblendung des Ablaufdurchgangs 4 erreicht werden.

In den Figuren 2 und 3 wird das Lagerelement 6 gezeigt. Das Lagerelement 6 liegt im Wesentlichen im Hohlraum 3 und ragt teilweise in den Ablaufdurchgang 4 ein. Das Lagerelement 6 weist mindestens ein Einstellelement 7 auf. In der gezeigten Ausführungsform sind zwei Einstellelemente 7 beanstandet zueinander angeordnet. Die Einstellelemente 7 dienen der Einstellung der Lage des Blendenelements 5 im Ablaufdurchgang 4. Jedes der Einstellelemente 7 definiert dabei eine Mittelachse M.

In der gezeigten Ausführungsform liegt zwischen den zwei Einstellenelementen 7 eine Abflussöffnung 34, welche mit einem Verschlussorgan 35 verschliessbar bzw. öffnenbar ist. Weiter umfasst das Lagerelement 6 einen Überlaufkanal 36. Der Überlaufkanal 36 weist eine Überlaufkante 37 auf und ist über eine Überlauföffnung 44 zugänglich. Die Überlauföffnung ist seitlich zum einen Einstellelement 7.

Von der Figur 2 ist ersichtlich, dass das Einstellelement 7 für die Einstellung der Lage des Blendenelements 5 quer zur Mittelachse M ein Exzenterelement 8 mit einer um die Mittelachse M exzentrisch verlaufenden Anschlagsfläche 9 aufweist. Die exzentrisch verlaufende Anschlagsfläche 9 steht mit einer ersten Anschlagsfläche 10 am Blendenelement 5 in Kontakt. Über diesen Kontakt lässt sich die Höhe des Blendenelements 5 entsprechend einstellen. Das Exzenterelement 8 ist um die Mittelachse M derart schwenkbar, dass je nach Lage des Exzenterelements 8 die Lage der Kontaktstelle 11 zwischen der exzentrisch verlaufenden Anschlagsfläche 9 und der ersten Anschlagsfläche 10 einstellbar ist, sodass, wie erwähnt, die Höhenlage des Blendenelements 5 im Ablaufdurchgang 4 einstellbar ist. Die Kontaktstelle 11 zwischen der exzentrisch verlaufenden Anschlagsfläche 9 und der ersten Anschlagsfläche 10 ist von den Figuren 4a und 4b ersichtlich. Hier kann gut erkannt werden, wie die exzentrisch verlaufende Anschlagsfläche 9 auf die erste Anschlagsfläche 10 wirkt. In der gezeigten Ausführungsform liegt die exzentrisch verlaufende Anschlagsfläche 9 oberhalb der ersten Anschlagsfläche 10, wodurch das Blendenelement 5 gegen eine Grundfläche 22 des Ablaufdurchgangs 4 bewegt werden kann.

Weiter weist das Einstellelement 7 für die Einstellung der Lage des Blendenelements 5 in Richtung der Mittelachse M ein sich in Richtung der Mittelachse M verschiebbares Anschlagselement 12 mit einer anschlagselementseitigen Anschlagsfläche 13 auf. Die Anschlagsfläche 13 ist dabei in Richtung der Mittelachse M auf das Blendenelement 5 bewegbar. Die anschlagselementseitige Anschlagsfläche 13 ist mit einer zweiten Anschlagsfläche 14 am Blendenelement 5 in Kontakt. Der Kontakt ist derart, dass je nach Lage des Anschlagselements 12 die Lage der Kontaktstelle zwischen der anschlagselementseitigen Anschlagsfläche 13 und der zweiten Anschlagsfläche 14 einstellbar ist.

Von den Figuren 2 und 3 ist weiter ersichtlich, dass die genannten Anschlagsflächen 9, 13 auf Seiten des Einstellelements 7 und die genannten Anschlagsflächen 10, 14 auf Seiten des Blendenelements 5 vor eine Frontseite 15 des Lagerelements 6 liegen. Die Frontseite 15 ist dabei die Seite, welche bei nicht eingesetztem Blendenelement 5 für den Benutzer vom Ablaufdurchgang 4 her gesehen sichtbar ist. Weiter ist das Exzenterelement 8 und das Einstellelement 7 von einer Rückseite 16 des Lagerelements 6 betätigbar. Die Rückseite 16 ist dabei dem Hohlraum 3 zugewandt.

Anhand der Figur 4b wird nun die Wirkung der Bewegung des Exzenterelements 8 und des Anschlagelements 12 erläutert.

Bei einer Bewegung des Exzenterelements 8 bewegt sich dessen Anschlagsfläche 10 quer zur Mittelachse nach oben bzw. nach unten. Hierdurch wird die Kontaktstelle 11 ebenfalls nach oben bzw. nach unten bewegt und das Blendenelement 5 wird bezüglich seiner Höhe im Ablaufdurchgang 4 ausgerichtet.

In der Figur 5 wird eine perspektivische Schnittdarstellung ohne das Blendenelement 5 gezeigt. In der Figur 6 wird eine perspektivische Schnittdarstellung mit dem Blendenelement 5 gezeigt. Von der Figur 6 werden die Kontaktstellen 11 und 45 gut ersichtlich. Ebenfalls ist gut ersichtlich, dass am Blendenelement 5 die erste Anschlagsfläche 10 und die zweite Anschlagsfläche 14 im Wesentlichen rechtwinklig zueinander liegen.

Bei einer Bewegung des Anschlagselements 12 wird dessen Anschlagsfläche 13 in Richtung der Mittelachse M, in der Figur 4a nach links und rechts, bewegt. Hierdurch bewegt sich die Kontaktstelle 45 ebenfalls in Richtung der Mittelachse M und die Tiefenlage des Blendenelements 5 in dem Ablaufdurchgang 4 kann eingestellt werden. Bei der Einstellung der Tiefenlage wird eine Frontfläche des Blendenelements 5, die zum Wasserbecken 2 orientiert ist, zu den Seitenflächen des Wasserbeckens 2 ausgerichtet. Von den verschiedenen Schnittdarstellungen, wie beispielsweise von den Darstellungen der Figuren 4b, 5 und 6 ist weiterhin ersichtlich, dass das Lagerelement 6 für jedes der Einstellelemente 7 einen Durchgang 17 aufweist. Durch den Durchgang 17 werden Abschnitte des

Anschlagselements 12 hindurchgeführt. Die Anordnung umfasst dabei Dichtungselemente 18, 19, welche derart angeordnet sind, dass kein Wasser von der Frontseite 15 zur Rückseite 16 gelangen kann.

Ein erstes Dichtungselement 18 ist zwischen einem Schraubenkopf einer ersten Schraube 25, die auf das Exzenterelement 8 wie unten beschrieben wirkt, und der Rückseite 16 des Lagerelements 6 angeordnet. Das Dichtungselement 18 hat die Form eines O-Rings.

Ein zweites Dichtungselement 19 ist zwischen einem Innengewinde der ersten Schraube 25 und einem Aussengewinde einer zweiten Schraube 30 angeordnet. Dabei ist entweder das Innengewinde oder das Aussengewinde mit einer dichtenden Beschichtung, wie beispielsweise einer Kunststoffbeschichtung versehen. Die zweite Schraube 30 weist, wie unten beschrieben, die zweite Anschlagsfläche 14 auf.

Das Exzenterelement 8 steht in einer Ausgangslage, so wie in der Figur 2 gezeigt, an einem Anschlag 20 an. Von diesem Anschlag 20 lässt sich das Exzenterelement 8 verschwenken. Der maximale Schwenkwinkel ist vorzugsweise 180°. Andere Schwenkwinkel sind auch denkbar.

Von der Schnittdarstellung der Figur 4a wird gezeigt, dass das Blendenelement 5 einen Kammabschnitt 21 aufweist. Der Kammabschnitt 21 steht dabei an der Grundfläche 22 des Ablaufdurchgangs 4 an. Der Kammabschnitt 21 umfasst mehrere Kammstege, durch welche das Wasser hindurchfliessen kann.

Vorzugsweise ist das Blendenelement 5 zweiteilig mit einem Frontelement 23 und einem den Kammabschnitt 21 aufweisenden Kammelement 24 ausgebildet. Das Frontelement 23 und das Kammelement 24 sind über eine Längsführung miteinander verbunden. Die Längsführung ist derart, dass das Frontelement 23 und das Kammelement 24 in Richtung der Längsführung relativ zueinander verschiebbar sind. Über diese Längsführung kann die Lage des Frontelements 23 im Ablaufdurchgang 4 in eine weitere Richtung ausgerichtet werden.

In den Figuren 5 und 6 wird gezeigt, dass das Exzenterelement 8 über die oben genannte erste Schraube 25 verschwenkbar ist. Die erste Schraube 25 weist eine Werkzeugaufnahmestruktur 26 auf, welche von der Rückseite 16 des Lagerelements 6 zugänglich ist. Die Werkzeugaufnahmestruktur 26 hat hier die Form eines Innensechskants. Die erste Schraube 25 greift dabei in das Exzenterelement 8 ein. Die erste Schraube 25 weist ein Aussengewinde 27 auf, welche in eine am Exzenterelement 8 angeordnete Lagerstelle 28 eingreift. Zwischen den Aussengewinde 27 und der Lagerstelle 28 ist eine Rutschelement 29 angeordnet. Das Rutschelement 29 ist derart ausgebildet, dass bei Erreichen einer Endlage das Rutschelement 29 durchrutscht derart, dass eine weitere Drehung der Schraube 25 keine weitere Drehung des Exzenterelements 8 bewirkt. Die erste Schraube ist in einem Durchgang 17 des Lagerelements 2 gelagert.

Die zweite Anschlagsfläche 13 wird durch die Frontfläche der zweiten Schraube 30 bereitgestellt. Die zweite Schraube 30 weist ebenfalls eine Werkzeugaufnahmestruktur 31 auf, welche von der Rückseite 16 des Lageelements 6 zugänglich ist. Die Werkzeugaufnahmestruktur 31 weist die Form eines Innensechskants auf. Die zweite Schraube ist mit ihrem Aussengewinde 32 in einem Innengewinde 33 der ersten Schraube 25 gelagert. Die zweite Schraube 30 ist dabei kürzer ausgebildet als die erste Schraube. Vorzugsweise ist das Blendenelement 5 über eine magnetische Haltekraft zur zweiten Anschlagsfläche 13 fixiert. Hierfür kann ein Magnet im Blendenelement eingelassen sein, welches die besagte Haltekraft bereitstellt.

Das Lagerelement 6 ist in der gezeigten Ausführungsform so ausgebildet, dass der Ablaufdurchgang 4 zum Hohlraum 3 hin, abgesehen von der Abflussöffnung 34 und der Überlauföffnung 44, verschlossen ist. Das Lagerelement 6 wird mit einem Flanschabschnitt 46, der mit einer Dichtung 47 umschlossen wird, gelagert.

Anhand der Figuren 7a bis 9 b wird nun ein System umfassend die Sanitäranordnung nach obiger Beschreibung erläutert. Das System umfasst eine hierin beschriebene Sanitäranordnung und eine Einstelllehre 38. Die Einstelllehre 38 ist, wie in den Figuren 7a/7b gezeigt, in den Ablaufdurchgang 4 einsetzbar. Das Exzenterelement 8 und das Anschlagselement 12 sind bei einem Einstellvorgang auf korrespondierende Einstellflächen 39, 40 an der Einstelllehre 38 bewegbar. Die Bewegung ist derart, dass die Lage des Exzenterelements 8 und des Anschlagselements 12 für die ausgerichtete Lagerung des Blendenelements 5 einstellbar ist.

In den Figuren 7a/7b wird die Ausgangsstellung gezeigt. Die exzentrisch ausgebildete Anschlagsfläche 9 steht beabstandet zur Einstellfläche 40. Bei einer Betätigung der ersten Schraube 25 wird das Exzenterelement 8 verschwenkt, so dass die exzentrisch ausgebildete Anschlagsfläche 9 auf die Einstellfläche 40 zu liegen kommt. Dies wird in den Figuren 8a/8b gezeigt, wo gut erkannt werden kann, dass die exzentrisch ausgebildete Anschlagsfläche 9 auf der Einstellfläche 40 liegt. Sobald diese Position erreicht wird, kommt es zum oben beschriebenen Durchrutschen des Rutschelements 29.

Weiter folgt dann die Einstellung des Anschlagselements 12. Hierfür wird das Anschlagselements 12 bzw. die zweite Schraube 30 soweit gedreht, bis die zweite Anschlagsfläche 14 auf der Einstellfläche 40 zu liegen kommt.

Nach erfolgter Einstellung wird die Einstelllehre 38 wieder entfernt und das Blendenelement 5 kann passgenau eingesetzt werden.

Die Einstelllehre 38 weist eine obere Anschlagsfläche 41 zum Anschlag an die Wandung 42 des Sanitärartikels 1, welche sich vom Ablaufdurchgang 4 nach oben hin erstreckt, und eine untere Anschlagsfläche 43 zum Anschlag an die Grundfläche 22 des Ablaufdurchgangs 4 auf. Über diese beiden Anschlagsflächen 41, 43 wird die Einstelllehre 38 bezüglich des Ablaufdurchgangs 4 positioniert und es können dann das Exzenterelement 8 und das Anschlagselement 12 eingestellt werden.

Ein Verfahren zur Einstellung eines Blendenelements an einem Sanitärartikel ist dadurch charakterisiert
dass in einem ersten Schritt eine Einstelllehre 38 in den Ablaufdurchgang 4 eingesetzt wird,
dass in einem zweiten Schritt das Exzenterelement 8 und das Anschlagselement 12 auf korrespondierende Einstellflächen 39, 40 an der Einstelllehre bewegt werden,
dass in einem dritten Schritt die Einstelllehre 38 aus dem Ablaufdurchgang entfernt wird, und
dass in einem vierten Schritt das Blendenelement 5 in den Ablaufdurchgang 4 eingesetzt wird.

### BEZUGSZEICHENLISTE

| | | | |
|---|---|---|---|
| 1 | Sanitärartikel | 32 | Aussengewinde |
| 2 | Wasserbecken | 33 | Innengewinde |
| 3 | Hohlraum | 34 | Abflussöffnung |
| 4 | Ablaufdurchgang | 35 | Verschlussorgan |
| 5 | Blendenelement | 36 | Überlaufkanal |
| 6 | Lagerelement | 37 | Überlaufkante |
| 7 | Einstellelement | 38 | Einstelllehre |
| 8 | Exzenterelement | 39 | Einstellfläche |
| 9 | exzentrische Anschlagsfläche | 40 | Einstellfläche |
| 10 | erste Anschlagsfläche | 41 | obere Anschlagsfläche |
| 11 | Kontaktstelle | 42 | Wandung |
| 12 | Anschlagselement | 43 | untere Anschlagsfläche |
| 13 | anschlagselementseitige Anschlagsfläche | 44 | Überlauföffnung |
| | | 45 | Kontaktstelle |
| 14 | zweite Anschlagsfläche | 46 | Flanschabschnitt |
| 15 | Frontseite | 47 | Dichtung |
| 16 | Rückseite | M | Mittelachse |
| 17 | Durchgang | | |
| 18 | Dichtungselement | | |
| 19 | Dichtungselement | | |
| 20 | Anschlag | | |
| 21 | Kammabschnitt | | |
| 22 | Grundfläche | | |
| 23 | Frontelement | | |
| 24 | Kammelement | | |
| 25 | Längsführung | | |
| 25 | erste Schraube | | |
| 26 | Werkzeugaufnahmestruktur | | |
| 27 | Aussengewinde | | |
| 28 | Lagerstelle | | |
| 29 | Rutschelement | | |
| 30 | zweite Schraube | | |
| 31 | Werkzeugaufnahmestruktur | | |

## Patentansprüche

1. Sanitäranordnung, insbesondere eine Waschtischanordnung, umfassend
einen Sanitärartikel (1) mit einem Wasserbecken (2), einem Hohlraum (3) und einem Ablaufdurchgang (4), der sich vom Wasserbecken (2) in den Hohlraum (3) erstreckt,
ein in den Ablaufdurchgang (4) eingesetztes Blendenelement (5), welches den Ablaufdurchgang (4) mindestens teilweise verblendet, und
ein vom Hohlraum (3) her in den Ablaufdurchgang (4) einragendes Lagerelement (6) zur Lagerung des Blendenelements (5),
wobei am Lagerelement (6) mindestens ein Einstellelement (7) zur Einstellung der Lage des Blendenelements (5) im Ablaufdurchgang (4) angeordnet ist, wobei das Einstellelement (7) eine Mittelachse (M) definiert,
wobei das Einstellelement (7) für die Einstellung der Lage des Blendenelements (5) in Richtung der Mittelachse (M) ein sich in Richtung der Mittelachse (M) verschiebbares Anschlagselement (12) mit einer anschlagselementseitige Anschlagsfläche (13) aufweist, wobei die anschlagselementseitige Anschlagsfläche (13) mit einer zweiten Anschlagsfläche (14) am Blendenelement (5) in Kontakt ist, derart, dass je nach Lage des Anschlagselements (12) die Lage der Kontaktstelle (45) zwischen der anschlagselementseitigen Anschlagsfläche (13) und der zweiten Anschlagsfläche (14) einstellbar ist, **dadurch gekennzeichnet, dass**
das Einstellelement (7) für die Einstellung der Lage des Blendenelements (5) quer zur Mittelachse (M) ein Exzenterelement (8) mit einer um die Mittelachse (M) exzentrisch verlaufenden Anschlagsfläche (9) aufweist, wobei die exzentrisch verlaufende Anschlagsfläche (9) mit einer ersten Anschlagsfläche (10) am Blendenelement (5) in Kontakt ist, wobei das Exzenterelement (8) um die Mittelachse (M) verschwenkbar ist, derart, dass je nach Lage des Exzenterelements (8) die Lage der Kontaktstelle (11) zwischen der exzentrisch verlaufenden Anschlagsfläche (9) und der ersten Anschlagsfläche (10) einstellbar ist, so dass die Höhenlage des Blendenelements (5) im Ablaufdurchgang (4) einstellbar ist.

2. Sanitäranordnung nach Anspruch 1, **dadurch gekennzeichnet, dass** die genannten Anschlagsflächen (9, 10, 13, 14) vor einer Frontseite (15) des Lagerelements \(6) liegen, welche Frontseite dem Ablaufdurchgang (4) zugewandt ist, und dass das Exzenterelement (8) und das Einstellelement (7) von einer Rückseite (16) des Lagerelements (6) betätigbar sind, welche Rückseite (16) dem Hohlraum (3) zugewandt ist.

3. Sanitäranordnung nach Anspruch 2, **dadurch gekennzeichnet, dass** das Lagerelement (6) einen Durchgang (17) aufweist, durch welchen Abschnitte des Exzenterelements (8) und Abschnitte des Anschlagselements (12) hindurchgeführt werden, wobei die Anordnung weiterhin Dichtungselemente (18, 19) umfasst, welche derart angeordnet sind, dass kein Wasser von der Frontseite (15) zur Rückseite (16) gelangen kann.

4. Sanitäranordnung nach einem der vorhergehenden Ansprüche, **dadurch gekennzeichnet, dass** das Exzenterelement (8) in einer Ausgangslage an einem Anschlag (20) ansteht und von diesem Anschlag (20) weg verschwenkbar ist, wobei der maximale Schwenkwinkel vorzugsweise maximal 180° ist.

5. Sanitäranordnung nach einem der vorhergehenden Ansprüche, **dadurch gekennzeichnet, dass** das Blendenelement (5) einen Kammabschnitt aufweist, welcher Kammabschnitt (21) an einer Grundfläche (22) des Ablaufdurchgangs ansteht.

6. Sanitäranordnung nach Anspruch 5, **dadurch gekennzeichnet, dass** das Blendenelement (5) zweiteilig mit einem Frontelement (23) und einem den Kammabschnitt (21) aufweisendem Kammelement (24) ausgebildet ist, wobei das Frontelement (23) und das Kammelement (24) über eine Längsführung (25) verbunden sind, derart, dass das Frontelement (23) und das Kammelement (24) in Richtung der Längsführung relativ zueinander verschiebbar sind.

7. Sanitäranordnung nach einem der vorhergehenden Ansprüche, **dadurch gekennzeichnet, dass** das Blendenelement (5) über eine magnetische Haltekraft zur zweiten Anschlagsfläche (14) fixiert ist.

8. Sanitäranordnung nach einem der vorhergehenden Ansprüche, **dadurch gekennzeichnet, dass** das Exzenterelement (8) über eine erste Schraube (25) verschwenkbar ist, wobei die erste Schraube (25) eine Werkzeugaufnahmestruktur (26) aufweist, welche von der Rückseite (16) des Lagerelements (6) zugänglich ist.

9. Sanitäranordnung nach Anspruch 8, **dadurch gekennzeichnet, dass** die erste Schraube (25) mit einem Aussengewinde (27) in eine am Exzenterelement (8) angeordnete Lagerstelle (28) eingreift, wobei zwischen dem Aussengewinde (27) und der Lagerstelle (28) ein Rutschelement (29) angeordnet ist, das derart ausgebildet ist, dass bei Erreichen einer Endlage das Rutschelement (29) durchrutscht derart, dass eine weitere Drehung der Schraube (25) keine weitere Drehung des Exzenterelements (8) bewirkt.

10. Sanitäranordnung nach einem der vorhergehenden Ansprüche, **dadurch gekennzeichnet, dass** die zweite Anschlagsfläche (14) durch eine Frontfläche einer zweiten Schraube (30) bereitgestellt wird, wobei die zweite Schraube (30) eine Werkzeugaufnahmestruktur (31) aufweist, welche von der Rückseite (16) des Lagerelements (6) zugänglich ist.

11. Sanitäranordnung nach Anspruch 9 oder 10, **dadurch gekennzeichnet, dass** die zweite Schraube (30) mit ihrem Aussengewinde (32) in einem Innengewinde (33) in der ersten Schraube (25) gelagert ist, wobei auf dem Aussengewinde (32) und/oder dem Innengewinde (33) vorzugsweise eine Dichtschicht aufgebracht ist.

12. Sanitäranordnung nach einem der vorhergehenden Ansprüche, **dadurch gekennzeichnet, dass** am Lagerelement (6) zwei der besagten Einstellelemente (7) beabstandet zueinander angeordnet sind; und/oder dass das Lagerelement (6) weiterhin eine Abflussöffnung (34) aufweist, die mit einem Verschlussorgan (35) verschliess- und öffnenbar ist; und/oder dass das Lagerelement (6) weiterhin einen Überlaufkanal (36) mit einer Überlaufkante (37) aufweist.

13. System umfassend eine Sanitäranordnung nach einem der vorhergehenden Ansprüche und eine Einstelllehre (38), wobei die Einstelllehre (38) in den Ablaufdurchgang (4) einsetzbar ist, wobei das Exzenterelement (8) und das Anschlagselement (12) auf korrespondierende Einstellflächen (39, 40) an der Einstelllehre (38) bewegbar sind, derart, dass die Lage des Exzenterelements (8) und des Anschlagselements (12) für die ausgerichtete Lagerung des Blendenelements (5) einstellbar ist.

14. System nach Anspruch 13, **dadurch gekennzeichnet, dass** die Einstelllehre (38) eine obere Anschlagsfläche (41) zum Anschlag an die Wandung (42) des Sanitärartikels (1), welche sich vom Ablaufdurchgang (4) nach oben hin erstreckt, aufweist und dass die Einstelllehre (38) eine untere Anschlagsfläche (43) zum Anschlag an eine Grundfläche (22) des Ablaufdurchgangs (4) aufweist.

15. Verfahren zur Einstellung des Blendenelements an dem Sanitärartikel des Systems gemäss Anspruch 13 oder 14 **dadurch gekennzeichnet,**
**dass** in einem ersten Schritt die Einstelllehre (38) in den Ablaufdurchgang (4) eingesetzt wird,
**dass** in einem zweiten Schritt das Exzenterelement (8) und das Anschlagselement (12) auf korrespondierende Einstellflächen (39, 40) an der Einstelllehre (38) bewegt werden, und
**dass** in einem dritten Schritt die Einstelllehre (38) aus dem Ablaufdurchgang (49) entfernt wird, und
**dass** in einem vierten Schritt das Blendenelement (5) in den Ablaufdurchgang (4) eingesetzt wird.

## Claims

1. Sanitary arrangement, in particular a washbasin arrangement, comprising a sanitary article (1) having a water basin (2), a cavity (3) and a drainage opening (4) which extends from the water basin (2) into the cavity (3), a cover element (5) which is inserted into the drainage opening (4) and at least partially covers the drainage opening (4), and
a bearing element (6) for mounting the cover element (5), which cover element projects from the cavity (3) into the drainage opening (4),
wherein at least one adjustment element (7) for adjusting the position of the cover element (5) in the drainage opening (4) is arranged on the bearing element (6), wherein the adjustment element (7) defines a center axis (M),
wherein the adjustment element (7) for adjusting the position of the cover element (5) in the direction of the center axis (M) has a stop element (12) with a stop surface (13) on the stop element side that stop element (12) can be displaced in the direction of the center axis (M), the stop surface (13) on the stop element side being in contact with a second stop surface (14) on the cover element (5) in such a way that, depending on the position of the stop element (12), the position of the contact point (45) between the stop surface on the stop element side (13) and the second stop surface (14) can be adjusted, **characterized in that**,
the adjustment element (7) for adjusting the position of the cover element (5) transversely to the center axis (M) has an excentric element (8) with a excentric stop surface (9) running around the center axis (M), wherein the eccentrically running stop surface (9) is in contact with a first stop surface (10) on the cover element (5), wherein the excentric element (8) is pivotable about the center axis (M) in such a way that, depending on the position of the excentric element (8), the position of the contact point (11) between the eccentrically running stop surface (9) and the first stop surface (10) is adjustable, such that the height of the cover element (5) in the drainage opening (4) is adjustable.

2. Sanitary arrangement according to claim 1, **characterized in that** the said stop surfaces (9, 10, 13, 14) are arranged in front of a front side (15) of the bearing element (6), which front side faces the drainage opening (4), and **in that** the excentric element (8) and the adjustment element (7) can be actuated from a rear side (16) of the bearing element (6), which rear side (16) faces the cavity (3).

3. Sanitary arrangement according to claim 2, **characterized in that** the bearing element (6) has a passage (17) through which portions of the excentric element (8) and portions of the stop element (12) are passed through, the arrangement further comprising sealing elements (18, 19) arranged such that no water can pass from the front side (15) to the rear side (16).

4. Sanitary arrangement according to any one of the preceding claims, **characterized in that** the excentric element (8) rests in a starting position against a stop (20) and can be pivoted away from this stop (20), the maximum pivot angle preferably being a maximum of 180°.

5. Sanitary arrangement according to any one of the preceding claims, **characterized in that** the cover element (5) has a comb section (21) which comb section (21) abuts against a base surface (22) of the drainage opening.

6. Sanitary arrangement according to claim 5, **characterized in that** the cover element (5) is designed in two parts with a front element (23) and a comb element (24) having the comb section (21), the front element (23) and the comb element (24) being connected via a longitudinal guide (25) in such a way that the front element (23) and the comb element (24) can be displaced relative to one another in the direction of the longitudinal guide.

7. Sanitary arrangement according to any one of the preceding claims, **characterized in that** the cover element (5) is fixed relative to the second stop surface (14) by means of a magnetic holding force.

8. Sanitary arrangement according to any one of the preceding claims, **characterized in that** the excentric element (8) can be pivoted by means of a first screw (25), the first screw (25) having a tool receiving structure (26) which is accessible from the rear side (16) of the bearing element (6).

9. Sanitary arrangement according to claim 8, **characterized in that** the first screw (25) engages with an external thread (27) in a bearing point (28) arranged on the excentric element (8), a slide element (29) being arranged between the external thread (27) and the bearing point (28), which slide element (29) is designed in such a way that upon reaching an end position, the slide element (29) slips, such that a further rotation of the screw (25) does not cause any additional rotation of the excentric element (8).

10. Sanitary arrangement according to any one of the preceding claims, **characterized in that** the second stop surface (14) is provided by a front surface of a second screw (30), the second screw (30) having a tool receiving structure (31) which is accessible from the rear side (16) of the bearing element (6).

11. Sanitary arrangement according to any one of the claims 9 or 10, **characterized in that** the second screw (30) with its external thread (32) is mounted in an internal thread (33) in the first screw (25), a sealing layer preferably being applied to the external thread (32) and/or the internal thread (33).

12. Sanitary arrangement according to any one of the preceding claims, **characterized in that** two of said adjustment elements (7) are arranged at a distance from one another on the bearing element (6); and/or **in that** the bearing element (6) further comprises an drainage (34) that can be opened and closed by means of a sealing device (35); and/or that the bearing element (6) further has an overflow channel (36) with an overflow edge (37).

13. A system comprising a sanitary arrangement according to any one of the preceding claims and a setting gauge (38), wherein the setting gauge (38) is insertable into the drainage opening (4), wherein the excentric element (8) and the stop element (12) are movable on corresponding setting surfaces (39, 40) on the setting gauge (38) such that the position of the excentric element (8) and of the stop element (12) can be adjusted for the aligned mounting of the cover element (5).

14. System according to claim 13, **characterized in that** the setting gauge (38) has an upper stop surface (41) for abutment against the wall (42) of the sanitary article (1), which extends upwards from the drainage opening (4), and **in that** the setting gauge (38) has a lower stop surface (43) for abutment against a base surface (22) of the drainage opening (4).

15. A method for adjusting the cover element on the sanitary article of the system according to claim 13 or 14, **characterized in that** in a first step the setting gauge (38) is inserted into the drainage opening (4),
**in that** in a second step the excentric element (8) and the stop element (12) are moved onto corresponding setting surfaces (39, 40) on the setting gauge (38), and
that in a third step the setting gauge (38) is removed from the drainage opening (49), and
that in a fourth step the cover element (5) is inserted into the drainage opening (4).

## Revendications

1. Ensemble sanitaire, en particulier un ensemble de lavabo, comprenant
un article sanitaire (1) avec un bassin d'eau (2), une cavité (3) et un passage de vidange (4) qui s'étend du bassin d'eau (2) dans la cavité (3),
un élément de cache (5) disposé dans le passage de vidange (4), qui cache au moins partiellement le passage de vidange (4), et
un élément de support (6) faisant saillie depuis la cavité (3) dans le passage de vidange (4) pour le logement de l'élément de cache (5),
au moins un élément de réglage (7) étant disposé sur l'élément de support (6) pour régler la position de l'élément de cache (5) dans le passage de vidange (4), l'élément de réglage (7) définissant un axe central (M),
l'élément de réglage (7) présentant, pour le réglage de la position de l'élément de cache (5) en direction de l'axe central (M), un élément de butée (12) pouvant se déplacer en direction de l'axe central (M) et comportant une surface de butée (13) côté élément de butée, la surface de butée (13) côté élément de butée étant en contact avec une deuxième surface de butée (14) sur l'élément de cache (5), de telle sorte que, selon la position de l'élément de butée (12), la position du point de contact (45) entre la surface de butée (13) côté élément de butée et la deuxième surface de butée (14) est réglable, **caractérisé en ce que**
l'élément de réglage (7) présente, pour le réglage de la position de l'élément de cache (5) transversalement à l'axe central (M), un élément excentrique (8) avec une surface de butée (9) s'étendant de manière excentrique autour de l'axe central (M), la surface de butée (9) s'étendant de manière excentrique étant en contact avec une première surface de butée (10) sur l'élément de cache (5), l'élément excentrique (8) pouvant pivoter autour de l'axe central (M) de telle sorte que, selon la position de l'élément excentrique (8), la position du point de contact (11) entre la surface de butée (9) s'étendant de manière excentrique et la première surface de butée (10) soit réglable, de sorte que la position en hauteur de l'élément de cache (5) soit réglable dans le passage de vidange (4).

2. Ensemble sanitaire selon la revendication 1, **caractérisé en ce que** lesdites surfaces de butée (9, 10, 13, 14) sont situées devant une face avant (15) de l'élément de support (6), laquelle face avant est tournée vers le passage de vidange (4), et **en ce que** l'élément d'excentrique (8) et l'élément de réglage (7) peuvent être actionnés depuis une face arrière (16) de l'élément de support (6), laquelle face arrière (16) est tournée vers la cavité (3).

3. Ensemble sanitaire selon la revendication 2, **caractérisé en ce que** l'élément de support (6) comporte un passage (17) à travers lequel passent des parties de l'élément excentrique (8) et des parties de l'élément de butée (12), l'ensemble comprenant en outre des éléments d'étanchéité (18, 19) qui sont agencés de telle sorte que l'eau ne puisse pas passer de la face avant (15) à la face arrière (16).

4. Ensemble sanitaire selon l'une quelconque des revendications précédentes, **caractérisé en ce que** l'élément excentrique (8) est en butée contre une butée (20) dans une position initiale et peut pivoter en s'éloignant de cette butée (20), l'angle de pivotement maximal étant de préférence de 180° maximum.

5. Ensemble sanitaire selon l'une des revendications précédentes, **caractérisé en ce que** l'élément de cache (5) comporte une portion de peigne, laquelle portion de peigne (21) est en butée contre une surface de base (22) du passage de vidange.

6. Ensemble sanitaire selon la revendication 5, **caractérisé en ce que** l'élément de cache (5) est réalisé en deux parties avec un élément frontal (23) et un élément de peigne (24) présentant la portion de peigne (21), l'élément frontal (23) et l'élément de peigne (24) étant reliés par un guidage longitudinal (25), de telle sorte que l'élément frontal (23) et l'élément de peigne (24) puissent être déplacés l'un par rapport à l'autre en direction du guidage longitudinal.

7. Ensemble sanitaire selon l'une des revendications précédentes, **caractérisé en ce que** l'élément de cache (5) est fixé par une force de maintien magnétique par rapport à la deuxième surface de butée (14).

8. Ensemble sanitaire selon l'une des revendications précédentes, **caractérisé en ce que** l'élément excentrique (8) est pivotant par l'intermédiaire d'une première vis (25), la première vis (25) comportant une structure de réception d'outil (26) accessible depuis la face arrière (16) de l'élément de support (6).

9. Dispositif sanitaire selon la revendication 8, **caractérisé en ce que** la première vis (25) s'engage avec un filetage extérieur (27) dans un point d'appui (28) disposé sur l'élément excentrique (8), un élément de glissement (29) étant disposé entre le filetage extérieur (27) et le point d'appui (28), lequel étant conçu de telle sorte que lorsqu'une position finale est atteinte, l'élément de glissement (29) glisse de telle sorte qu'une rotation supplémentaire de la vis (25) ne provoque pas de rotation supplémentaire de l'élément excentrique (8).

10. Ensemble sanitaire selon l'une quelconque des revendications précédentes, **caractérisé en ce que** la deuxième surface de butée (14) est fournie par une face avant d'une deuxième vis (30), la deuxième vis (30) comprenant une structure de réception d'outil (31) accessible depuis la face arrière (16) de l'élément de support (6).

11. Ensemble sanitaire selon la revendication 9 ou 10, **caractérisé en ce que** la deuxième vis (30) est logée par son filetage extérieur (32) dans un filetage intérieur (33) dans la première vis (25), une couche d'étanchéité étant de préférence appliquée sur le filetage extérieur (32) et/ou le filetage intérieur (33).

12. Ensemble sanitaire selon l'une quelconque des revendications précédentes, **caractérisé en ce que** deux desdits éléments de réglage (7) sont disposés à distance l'un de l'autre sur l'élément de support (6) ; et/ou **en ce que** l'élément de support (6) présente en outre une ouverture de vidange (34) qui peut être fermée et ouverte par un organe de fermeture (35) ; et/ou **en ce que** l'élément de support (6) présente en outre un canal de trop-plein (36) avec un bord de trop-plein (37).

13. Système comprenant un ensemble sanitaire selon l'une des revendications précédentes et un gabarit de réglage (38), le gabarit de réglage (38) pouvant être inséré dans le passage de vidange (4), l'élément excentrique (8) et l'élément de butée (12) pouvant être déplacés sur des surfaces de réglage correspondantes (39, 40) sur le gabarit de réglage (38), de telle sorte que la position de l'élément excentrique (8) et de l'élément de butée (12) puisse être réglée pour le support aligné de l'élément de cache (5).

14. Système selon la revendication 13, **caractérisé en ce que** le gabarit de réglage (38) présente une surface de butée supérieure (41) destinée à venir en butée contre la paroi (42) de l'article sanitaire (1) qui s'étend vers le haut depuis le passage de vidange (4) et **en ce que** le gabarit de réglage (38) présente une surface de butée inférieure (43) destinée à venir en butée contre une surface de base (22) du passage de vidange (4).

15. Procédé de réglage de l'élément de cache sur l'article sanitaire du système selon la revendication 13 ou 14, **caractérisé**
**en ce que**, dans une première étape, le gabarit de réglage (38) est inséré dans le passage de vidange (4),
**en ce que**, dans une deuxième étape, l'élément d'excentrique (8) et l'élément de butée (12) sont déplacés sur des surfaces de réglage (39, 40) correspondantes sur le gabarit de réglage (38), et
**en ce que**, dans une troisième étape, le gabarit de réglage (38) est retiré du passage de vidange (49), et
**en ce que**, dans une quatrième étape, l'élément de cache (5) est inséré dans le passage de vidange (4).
